# EUROPÄISCHE PATENTSCHRIFT

(11) **EP 2 454 162 B1**
(45) Veröffentlichungstag und Bekanntmachung des Hinweises auf die Patenterteilung: **24.04.2013**
(21) Anmeldenummer: 10744499.4
(22) Anmeldetag: 15.07.2010
(51) Int. Cl.: B65D 25/00, B65D 6/18

(54) **VORRICHTUNG ZUM ENTRIEGELN VON KLAPPBAREN SEITENWÄNDEN VON KÄSTEN BZW. BEHÄLTERN**
DEVICE FOR UNLOCKING SWING-ACTION SIDE WALLS OF BOXES AND/OR CONTAINERS
DISPOSITIF DE DÉVERROUILLAGE DE PAROIS LATÉRALES RABATTABLES DE CAISSES OU DE RÉCIPIENTS

(30) Priorität: 15.07.2009 DE 102009033108
(43) Veröffentlichungstag der Anmeldung: 23.05.2012
(73) Patentinhaber: Fritz Schäfer GmbH, 57290 Neunkirchen (DE)
(72) Erfinder: PILS, Volker, 57586 Weitefeld (DE); HIRZ, Diethelm, 57290 Neunkirchen (DE)
(74) Vertreter: Grosse, Wolf-Dietrich Rüdiger
(86) Internationale Anmeldenummer: PCT/EP2010/004305
(87) Internationale Veröffentlichungsnummer: WO 2011/006654

(56) Entgegenhaltungen:
- EP-A1- 1 935 792
- EP-A1- 1 970 315
- EP-A1- 2 141 081
- WO-A1-2009/100799
- US-B1- 6 290 081

## Beschreibung

Die Erfindung betrifft eine Vorrichtung zum Entriegeln von klappbaren, am Boden anscharnierten Seitenwänden von Kästen bzw. Behältern, von denen die beiden gegenüberliegenden Stirnwände mit den benachbarten Seitenwänden verriegelbar sind und die Entriegelung durch eine Hubbewegung eines bügelartig ausgebildeten Stellgliedes erfolgt, das federnd vorgespannt in Ausnehmungen von Versteifungsrippen an den Außenflächen der Stirnwände angeordnet und geführt ist, wobei dem Stellglied an seinen beiden außen liegenden, nach oben in Hubrichtung vorkragende Bügelenden aufweisenden Enden Bewegungs-Umlenkungsmittel zugeordnet sind, die die beim Anheben des Stellgliedes vertikale Bewegung in eine die Seitenwände entriegelnde horizontale Bewegung umlenken, wobei Entriegelungsstege in die Stirnwände eingerastete, federzungenartige Riegelmittel der Seitenwände beaufschlagen und aus ihrem die Stirnwände klammernden Rastsitz drücken.

Durch die gattungsgemäße Vorrichtung lassen sich die von beispielsweise durch das DE 91 13 549.4 U oder DE 101 37 328 B4 bekannt gewordenen Behältern auftretenden Nachteile vermeiden, indem eine Systemtrennung ermöglicht wird, bei der die Verriegelung durch die in zu den Stirnwänden benachbarten Seitenwänden vorgesehenen, auf eine Federvorspannung des bügelartigen Stellgliedes nicht angewiesenen Riegelmittel stets gewährleistet wird. Aufgrund der vorgeschalteten Bewegungsumlenkung kommt das Stellglied nur zum Entriegeln, nicht aber auch zum Verriegeln zur Wirkung.

Es lässt sich damit in jedem Fall die Funktionalität des Behälters mit zusammenklappbaren bzw. -faltbaren Wänden sicherstellen, weil selbst bei Bruch oder Beschädigung der Einhandbügel-Entriegelungsmechanik die Verriegelung der hochgestellten Wände unverändert aufrecht erhalten bleibt. Die uneingeschränkte Funktionalität gilt gleichermaßen für das Entriegeln zum Zusammenklappen der Behälterwände, denn die Verriegelung lässt sich auch ohne die Einhandbügel-Entriegelungsmechanik individuell von Hand aufheben. Hierzu braucht lediglich von außen auf die Stirnwände geschlagen zu werden, so dass die Riegelmittel der Seitenwände aus dem Rastsitz herausgleiten.

Solche Falt- bzw. Klappbehälter kommen zum Kommissionieren von unterschiedlichen Waren in Lagerregalen und externer Logistik zum Einsatz. Die Lagerregale weisen mehrere Regalebenen auf, in denen die Kommissionierbehälter gelagert werden. Dabei können zwar die Behälter der unteren bis mittleren, auf Sichthöhe angebrachten Regalebenen von einer Bedienperson gut eingesehen werden. Dadurch kann einerseits frühzeitig erkannt werden, wie viel Inhaltsgut noch im Behälter vorhanden ist. Andererseits lässt sich ohne Schwierigkeiten in die Behälter fassen, um Inhaltsgut zu entnehmen oder die Behälter mit Inhaltsgut zu befüllen. Die Behälter, die sich in der Regalebene in den oberen Höhen befinden, können von der Bedienperson meist jedoch nur schlecht eingesehen werden. Aufgrund der hohen Behälterwand wird zudem ein Eingreifen in den Behälter zusätzlich erschwert. Diese Bedingungen haben dazu geführt, dass in vielen Regalsystemen die obersten Regalebenen oftmals nicht mit Behältern bestückt werden. Vielmehr erfolgt eine Verteilung über die Breite der mittleren bis unteren Regalebenen, womit sich die Wege für eine Bedienperson automatisch verlängern, die Produktivität sinkt und zudem mehr Regalbreite benötigt wird.

In der Praxis sind zusammenklappbare bzw. -faltbare Behälter bekannt, mit denen sich diese Nachteile vermeiden lassen, indem eine Kommissionieröffnung vorgesehen wird. Dazu ist nahezu eine gesamte Stirnwand, abgesehen von einer umlaufenden Einrahmung, um ihre Scharniere als Klappe in Richtung vom Behälter wegweisend aufschwenkbar. Dabei treten dann allerdings wieder andere Nachteile auf. Denn die nach vorne hin weggeschwenkte bzw. aufgeklappte Stirnwand kann eine Lichteinheit des Regalsystems ver- bzw. überdecken, und außerdem ist nicht auszuschließen, dass sich die Stirnwand bzw. Klappe beim Transport öffnet, so dass die Gefahr besteht, dass sich der Behälter bei der Beförderung auf einem automatischen Transportsystem verklemmt.

Die EP 1 970 315 A1 offenbart eine Vorrichtung zum Entriegeln von klappbaren, am Boden anscharnierten Seitenwänden von Kästen bzw. Behältern mit den Merkmalen des Oberbegriffs des Anspruchs 1.

Die EP 1 935 792 A1 beschreibt darüber hinaus einen Behälter mit einklappbaren und in der Aufklappstellung fixierbaren Seitenwänden. In einer Stirnwand des Behälters ist eine verschließbare Öffnung zum Zugang zum Inneren des Behälters vorgesehen.

Der Erfindung liegt daher die Aufgabe zugrunde, einen Behälter zu schaffen, der unter Ausnutzung und Beibehaltung der Vorteile des gattungsgemäβen Gegenstands gleichzeitig eine allen Belangen entsprechende Entnahmeöffnung ohne die beschriebenen Nachteile der diesbezüglich bekannten Behälter bereit stellt.

Diese Aufgabe wird erfindungsgemäß durch die Vorrichtung von Anspruch 1 gelöst.

Das Schiebewandelement kann somit mindestens zwei unterschiedliche Positionen einnehmen, nämlich in der oberen Endlage den Wandausschnitt ausfüllend und die Stirnwand bzw. den Behälter damit verschießend. Zum anderen eine untere Endlage, in der der Wandausschnitt und damit der ungehinderte Zugang zum Behälterinneren freiliegt, so dass selbst bei einem in einer oberen Regalebene abgestellten Behälter eine freie Einsicht gewährleistet und ein leichter Eingriff zum Inhaltsgut ermöglicht wird.

Wenn sich das Schiebewandelement in der unteren Endlage, d.h. mit freiem Zugang zum Behälterinneren, befindet, wird erfindungsgemäß ein unerwünschtes Zusammenlegen des Behälters in jedem Fall verhindert. Denn das Stellglied hat keinen Kontakt mit den benachbart zu dem Wandausschnitt in der Stirnwand verbleibenden Entriegelungselementen, womit die Funktion als Sicherungsverschluss uneingeschränkt erfüllt wird. Wenn hingegen der Behälter zum Leertransport zusammengefaltet werden soll, braucht lediglich das Schiebewandelement in die obere, den Wandausschnitt ausfüllende Endlage verschoben zu werden. Denn im Bewegungsablauf des Hochschiebens gelangt das Einhandgriff-Stellglied mit seinen Bügelenden automatisch in Berührung mit den stirnwandseitigen Entriegelungselementen, so dass deren Verriegelung bzw. Rastsitz mit den Stirnwänden durch ein Hochziehen allein des Stellgliedes aufgehoben wird und in der Folge alle Behälterwände um ihre Scharniere nach innen eingeklappt werden können.

Nach einer bevorzugten Ausführung der Erfindung sind die Bügelenden jeweils mit einem in vertikaler Richtung schräg verlaufenden Betätigungssteg ausgebildet, die in komplementäre, schräg verlaufende U-Profilführungen von links- und rechtsseitig in der Stirnwand angeordneten Entriegelungselementen eingreifen. Bei der Handbetätigung des Stellgliedes, nachdem sich das Schiebewandelement in der oberen Endlage befindet, gleitet einhergehend mit dieser Hubbewegung der Betätigungssteg der Bügelenden selbsttätig in dem U-Profil nach oben bzw. es verschieben sich diese Teile relativ gegeneinander, wodurch das Entriegelungselement horizontal nach außen parallel zu den die Stirnwände in einem Teilbereich schürzenartig überlappenden Längswänden bewegt wird. Über die sich gegeneinander verschiebenden Schrägflächen des Betätigungssteges und der U-Profilführung des Entriegelungselementes, wobei dieser Eingriff einer Feder-NutVerbindung entspricht, erfolgt die Bewegungsumlenkung von der vertikalen Stellgliedbewegung in die horizontale, auf die Seitenwand gerichtete Bewegung des Entriegelungselementes, so dass in der Folge die Verriegelung zwischen den Stirnwänden und den Längswänden aufgehoben wird.

Dazu sind nach einem Vorschlag der Erfindung die Entriegelungselemente ausgehend von ihrer die Betätigungsstege aufnehmenden U-Profilführung mit einem bzw. einer sich daran horizontal anschließenden Entriegelungssteg bzw. -zunge versehen, der bzw. die jeweils in den Eckbereichen der angrenzenden Längswände ausgebildete, gegen die Stirnwände vorspringende und in diese eingerastete Federzungen beaufschlagt. Zur Entriegelung der Stirnwände werden die Federzungen beim vertikalen Anheben des Stellgliedes und der damit einsetzenden Bewegungsumlenkung der Entriegelungselemente durch die Entriegelungsstege bzw. -zungen horizontal nach außen gedrückt. Die somit entriegelten Stirnwände lassen sich anschließend über ihre mit dem Boden des Kastens bzw. Behälters verbundenen Scharniere nach innen auf die Bodenfläche umklappen und danach die Längswände darüber klappen.

Nach einer weiteren Ausgestaltung der Erfindung ist der horizontale Entriegelungssteg auf seiner oberen und seiner unteren Stegfläche mit einem Federarm ausgebildet, wobei sich die Federarme in horizontaler und in vertikaler Richtung an Versteifungsrippen innerhalb der Stirnwand abstützen. Die im Übergangsbereich zwischen der U-Führung des Entriegelungselementes und dem Entriegelungssteg angeformten Federarme bewirken beim Loslassen des bügelartigen Stellgliedes aufgrund der beim vorhergehenden vertikalen Betätigen des Stellgliedes durch die Verformung der Federarme aufgebauten Rückstellkräfte eine selbsttätige Rückführung des Entriegelungselementes mit Entriegelungssteg in die Ausgangsposition vor der Entriegelung.

Ein vorteilhafter Vorschlag der Erfindung sieht vor, dass das Schiebewandelement eine an seinem unteren Ende ausgeformte, flexible Grifftasche aufweist, die mit einem in das Behälterinnere gerichteten Überstand ausgebildet ist, der sich in der den Wandausschnitt verschließenden Position auf die horizontale Stirnkante des Wandausschnitts legt. Solange der nach einer Ausgestaltung der Erfindung von unten nach oben sich keilförmig verjüngend ausgebildete Überstand mit seiner unteren, breiten Keilfläche auf der Stirnkante aufliegt, wird die den Wandausschnitt verschließende Lage gesichert.

Wenn dann eine Bedienungsperson an der vorteilhaft über außenliegende Vertikalschlitze mit Luft in dem Schiebewandelement angeordneten Grifftasche zieht, kommt der Überstand von der horizontalen Stirnkante frei, so dass sich das Schiebewandelement parallel zur Stirnwand in eine gewünschte Position verschieben lässt.

Die Erfindung sieht einen oberhalb der Grifftasche etwa in der Mitte zwischen den Vertikalschlitzen angeordneten, die maximale Bewegungsfreiheit der Grifftasche bei Zugbeaufschlagung festlegenden Steg vor. Die Grifftasche kann damit nicht überdehnt werden, denn der Steg, der sich mit seiner oberen Endkante dann an das Schiebewandelement anlegt, blockiert ein weiteres Wegziehen der Grifftasche.

Wenn vorzugsweise dem Überstand in der nach unten verschobenen Endlage des Schiebewandelementes in der Stirnwand eine Aufnahme zugeordnet ist, in der der Überstand Platz findet, wird nicht nur vermieden, dass der Überstand dauernd unter Spannung steht, d.h. permanent nach vorne gedrückt wird, sondern das Schiebewandelement kann sich auch nicht unerwünscht in eine andere Position verlagern, z.B. wenn der Behälter über Kopf gehalten wird oder durch Erschütterungen beim Transport auf automatischen Förderstrecken.

Nach einem Vorschlag der Erfindung sind in Höhe der der Stirnkante des Wandausschnitts aufliegenden Fläche des Überstands auf der Innenseite des Schiebewandelementes orthogonal zu den Vertikalschlitzen linienförmig verlaufende Erhebungen vorgesehen. Diese verhindern, dass das durch Ziehen an der Grifftasche von der horizontalen Stirnkante des Wandausschnitts freigekommene Schiebewandelement frei beweglich nach unten gleitet. Zum Verschieben wird die geringe, einen minimalen Widerstand bietende Erhebung überwunden.

Eine weitere Ausgestaltung der Erfindung sieht vor, dass das Schiebewandelement über seine gesamte Höhe nach innen offene, voneinander beabstandete Führungskanäle aufweist, in deren Verlängerung auf der Außenseite der Stirnwand bis zu deren Fussende reichende, in die Führungskanäle eingreifende Vertikalrippen ausgebildet sind. Hierdurch werden die den Wandausschnitt begrenzenden Seitenführungen unterstützt und Verkantungen verhindert, die beispielsweise durch Erschütterungen beim automatischen Förderstreckentransport hervorgerufen werden können.

Eine bevorzugte Ausführung der Erfindung sieht vor, dass die Seitenführungen der Stirnwand am oberen Ende des Wandausschnitts mit einander zugewandt jeweils einem schulterartigen Trageversatz ausgebildet sind, der von unten her offene Hohlräume aufweist, in die in der angehobenen Endstellung des Schiebewandelementes an dessen oberen Eckbereichen hochstehend angeformte Schiebewandnasen eintauchen. Beim Transport beladener Behälter, die dazu an den Handgriffen in den Schiebewandelementen der Stirnwände erfasst werden, lässt sich damit eine optimierte Krafteinleitung und -verteilung sowie Statik erreichen.

Nach einer Ausgestaltung der Erfindung ist eine Seitenführung über einen Teilabschnitt unterhalb des Wandausschnitts mit einem Rücksprung ausgebildet. In diesen einen taschenartigen Freiraum bereitstellenden Rücksprung kann das mit dem Stellglied vormontierte Schiebewandelement einseitig eingesetzt und danach in Gegenrichtung auch in die gegenüberliegende Seitenführung eingefügt werden.

Es wird vorgeschlagen, dass die Seitenführungen und das Schiebewandelement mit Plombenöffnungen versehen sind, die in der angehobenen Endlage des Schiebewandelementes zur Anbringung einer Plombe fluchtend verlaufen. Diese Verplombung ermöglicht einen Diebstahlschutz.

Nach einem andere Vorschlag der Erfindung ist das Schiebewandelement zur Aufnahme von Montageköpfen des Stellgliedes mit Kreuzschlitzausnehmungen versehen. Die somit unterschiedlichen Öffnungsweiten erlauben das Einstecken der hakenförmigen Montageköpfe, verhindern danach aber, dass diese selbsttätig aus den Ausnehmungen heraustreten können. Ist der Behälter zusammengelegt und soll dann von einem Roboter automatisch aufgestellt werden, können die Kreuzschlitzausnehmungen gleichzeitig als Eingriffmöglichkeit für den Roboter dienen, um die Stirnwand aufzurichten.

Weitere Merkmale und Einzelheiten der Erfindung ergeben sich aus den Ansprüchen und der nachfolgenden Beschreibung eines in den Zeichnungen dargestellten Ausführungsbeispiels der Erfindung. Es zeigen:
- Fig. 1: einen erfindungsgemäßen Behälter mit aufgerichteten und verriegelten Seitenwänden in einer perspektivischen Gesamtansicht von einer Stirnwand her gesehen, wobei in beiden Stirnwänden ein Schiebewandelement angeordnet ist, das mit einem Stellglied einer Einhandbügel-Entriegelungsmechanik versehen ist;
- Fig. 2: als Einzelheit der Fig. 1 in einer perspektivischen Vorderansicht eine Behälter-Stirnwand, am Kopfende im Längsschnitt;
- Fig. 3: die Stirnwand der Fig. 2 mit nach unten verschobenem, die Behälter-Entnahmeöffnung freigebendem Schiebewandelement;
- Fig. 4: in einer perspektivischen Stirnwand-Ansicht den kompletten Behälter mit in der vorderen Stirnwand freier Entnahmeöffnung und in die untere Endlage verschobenem Schiebewandelement;
- Fig. 5: in einer Vorderansicht als Einzelheit das Schiebewandelement ohne Bestückung mit dem Stellglied der Einhandbügel-Entriegelungsmechanik, von der Außenseite her gesehen;
- Fig. 6: das mit der Einhandbügel-Entriegelungsmechanik bestückte Wandschiebeelement in einer perspektivischen Ansicht von der Innenseite her gesehen;
- Fig. 7: eine perspektivische Teilansicht des Behälters, wobei die Stirnwand im Bereich einer Seitenführung des Wandschiebeelements längsgeschnitten dargestellt ist; und
- Fig. 8: als Einzelheit eine Stirnwand mit dem Wandschiebeelement in der oberen Endlage, von der Innenseite her gesehen.

In Figur 1 ist ein aus vier Seitenwänden 2 bis 5 bestehender Behälter 1 dargestellt. Sowohl die beiden Längswände 2, 3 als auch die beiden Stirnwände 4, 5 sind nach innen auf den Behälterboden 6 klappbar angeordnet. Am unteren Ende der Stirnwände 4, 5 sind dazu Scharniere 7 bzw. Scharnierelement angeformt (vergleiche hierzu Figur 8), über die die Stirnwände 4, 5 in den entsprechende Scharnieraufnahmen besitzenden Behälterboden 6 eingesteckt werden können. Auch die Längswände 2, 3 sind an ihrem unteren Rand mit entsprechenden Scharnieren 7 versehen, die zum Einstecken in komplementäre Scharnierhälften des Behälterbodens 6 dienen. Hierbei sind die Scharniere der Längswände 2, 3 höher angeordnet als die Scharniere 7 der Stirnwände 4, 5, damit sich die Längswände 2, 3 auf die zuvor auf den Behälterboden 6 geklappten Stirnwände 4, 5 aufklappen lassen.

Die Eckbereiche der Längswände 2, 3 sind jeweils mit die Endabschnitte der Stirnwände 4, 5 geringfügig überlappenden, schürzenartigen Abkantungen bzw. Flanschen 8 ausgebildet. In aufrechter Stellung legen sich die Stirnwände 4, 5 vom Behälterinneren aus gegen die Flansche 8 an, wobei sie von an den Flanschen 8 nach innen eingerollt ausgebildeten Rastschalen 23, die gegenüberliegende, rippenartige Gegenrastmittel der Stirnwände 4, 5 umklammern, positioniert werden (vgl. auch Fig. 4).

Im Übergangsbereich zwischen den Längswänden 2, 3 und den Flanschen 8 sind gegen die Stirnwände 4, 5 vorspringende Federzungen 10 ausgebildet (vgl. Fig. 4), die aus den Flanschen 8 bzw. den Längswänden 2,3 ausgespart sind. Beim Hoch- bzw. Aufklappen der Stirnwände 4, 5 werden diese durch die in der Folge zurückschnappenden Federzungen 10 mit den Längswänden 2, 3 respektive den Flanschen 8 automatisch verriegelt.

Die Stirnwände 4, 5 sind mit von der Behälteroberseite ausgehenden, sich über eine Teillänge nach unten erstreckenden Wandausschnitten 24 (vgl. die Fig. 3, 4 und 8) ausgebildet. In den Wandausschnitt 24 begrenzenden, sich bis zum Fussende der Stirnwände 4, 5 fortsetzenden Seitenführungen 25a, 25b ist ein Schiebewandelement 26 angeordnet, das sich parallel zur Stirnwand 4, 5 in eine den Wandausschnitt 24 verschließende oder als Entnahmeöffnung mit Zugang zum Behälterinnern freigebende Position (Fig. 3, 4) verschieben lässt.

Hierzu ist an den Außenflächen der mit horizontal vorspringenden Versteifungsrippen 11 und mit vertikal vorspringenden Versteifungsrippen 12 versehenen Schiebewandelemente 26 jeweils ein Stellglied 13 angeordnet, welches als bügelartiges Griffelement ausgebildet ist. Dieses sich im Wesentlichen über die Länge des Wandausschnitts 24 zwischen den Seitenführungen 25a, 25b erstreckende Stellglied 13 weist vertikal nach oben vorkragende Bügelenden 15 auf (vgl. Fig. 5 und 6), die in Freiräumen zwischen den Versteifungsrippen 11 angeordnet und mit Eingriff in die Seitenführungen 25a, 25b von diesen gehalten sowie darin auch in Pfeilrichtung 14, also in Hub- bzw. Bewegungsrichtung, geführt werden.

An seinen beiden Bügelenden 15 ist das Stellglied 13 mit einem in vertikaler Richtung schräg verlaufenden Betätigungssteg 16 ausgebildet. Die Betätigungsstege 16 greifen ihrerseits jeweils in komplementäre, schräg verlaufende U-Profilführungen 17 eines rechts- und linksseitig neben dem Wandausschnitt 24 in den Stirnwänden 4, 5 angeordneten Entriegelungselementes 18 ein. Die Entriegelungselemente 18 sind ausgehend von ihrer die Betätigungsstege 16 aufnehmenden U-Profilführungen 17 mit einem sich daran in horizontaler Richtung anschließenden Entriegelungssteg 19 versehen. Die Entriegelungsstege 19 werden in Ausnehmungen der vertikalen Versteifungsrippen 12 der Stirnwände 4, 5 in horizontaler Richtung geführt und beaufschlagen bei einem nachfolgend noch näher beschriebenen Entriegelungsvorgang die gegen die Stirnwände 4, 5 vorspringenden Federzungen 10.

Das längs des unteren Randes eines üblichen Handgriffs 20 des Schiebewandelementes 26 geführte und gehaltene Stellglied 13 ist federnd vorgespannt, wozu links- und rechtsseitig am Stellglied 13 aufeinander zu gerichtete Federlaschen 21 vorgesehen sind. Diese Federlaschen 21 stützen sich mit ihren freien Enden gegen eine horizontale Versteifungsrippe 11 des Schiebewandelementes 26 ab bzw. sind darin eingehakt.

Das in den Fig. 5 und 6 als Einzelheit dargestellte Schiebewandelement 26 besitzt eine durch Freimachungen in Form von Vertikalschlitzen 27 flexibel gestaltete Grifftasche 28, die an ihrer innenliegenden Seite (Fig. 6) mit einem sich von unten nach oben keilförmig verjüngenden Überstand 29 ausgebildet ist. Dieser legt sich in der den Wandausschnitt 24 verschließenden, angehobenen Endlage des Schiebewandelementes 26 mit seiner Keilunterseite 30 auf die horizontale Stirnkante 31 des Wandausschnitts 24. Durch Unterfassen der bzw. Eingreifen in die Grifftasche 28 kann diese nach vorne gezogen und der Überstand 29 damit von der Stirnkante 31 weggezogen werden, so dass sich das Schiebewandelement 26 danach in seine den Wandausschnitt 24 freigebende, untere Endlage verschieben lässt. An der Außenseite des Schiebewandelementes 26 verläuft ein in der Mitte zwischen den Vertikalschlitzen 27 vorgesehener, von der Oberkante der Grifftasche 28 ausgehender Steg 44 mit etwa der Länge der Vertikalschlitze nach oben. Dieser ermöglicht einen die Flexibilität der Grifftasche 28 beschränkenden Anschlag und begrenzt deren Bewegung nach vorne. Die Grifftasche kann somit nicht überdehnt werden.

Zur Unterstützung der Seitenführungen 25a, 25b bei Verschiebebewegungen sind an dem Schiebewandelement 26 nach innen offene, nutförmige Führungskanäle 32 vorgesehen, in deren Verlängerung auf der Außenseite der Stirnwände 4, 5 bis zu deren Fussenden reichende Vertikalrippen 33 ausgebildet sind , die in die Führungskanäle 32 eingreifen. Dem Überstand 29 ist in der unteren Endlage des Schiebewandelementes 26 in der Stirnwand eine Aufnahme 34 zugeordnet. Der Überstand 29 bzw. die Grifftasche 28 steht damit nicht dauernd unter Spannung, wodurch sich Materialermüdungserscheinungen vermeiden lassen. Weiterhin verhindert die Aufnahme 34, dass bei einem über Kopf gehaltenen Behälter 1 das sich in der unteren Endlage befindende Schiebewandelement 26 selbsttätig in die obere Endlage fällt. Zudem lässt sich dadurch vermeiden, dass sich das Schiebewandelement 26 auf automatischen Förderstrecken, wie in automatischen Kleinteilelagern üblich zum Einsatz kommend, durch Erschütterungen hoch schiebt oder verkantet. Einem Verkanten wirken außerdem die Führungskanäle 32 mit den in diese eingreifenden Vertikalrippen 33 entgegen.

Das Schiebewandelement 26 weist an seinen oberen Eckbereichen hochstehend angeformte, als Stifte ausgebildete Schiebewandnasen 35 auf, die in der angehobenen Endstellung des Schiebewandelementes 26 in Hohlräume bzw. Öffnungen der Seitenführungen 25a, 25b der Stirnwand 4, 5 benachbart zu dem Wandausschnitt 24 eintauchen (vgl. Fig. 2). Hierzu sind die Stirnwände 4, 5 an beiden Hochkantseiten des Wandausschnitts 24 mit jeweils einem schulterartigen, einander zugewandt etwas in den Wandausschnitt 24 hineinragenden Trageversatz 36 versehen (vgl. auch Fig. 8), der gleichzeitig auch einen Bestandteil der Seitenführungen 25a, 25b darstellt. Der Trageversatz 36 unterstützt die Verteilung des Kraftflusses beim Handhaben des Behälters 1 unter Belastung vom Schiebewandelement 26 in die Stirnwand 4, 5, die somit stabilisiert wird. Es werden nicht nur die beim Tragen des Behälters auftretenden Zugkräfte aufgenommen, sondern auch der beim Stapeln mehrerer Behälter auf- bzw. übereinander auf den Behälteroberrand auftretende Druck.

Das Schiebewandelement 26 weist weiterhin parallel voneinander beabstandete Kreuzschlitzausnehmungen 37 auf, in die sich hakenförmige Montageköpfe 38 des bügelartigen Stellgliedes 13 zu dessen Vormontage an dem Schiebewandelement 26 einfügen lassen (vgl. Fig. 6). Das mit den Montageköpfen 38 in die Kreuzschlitzausnehmungen 37 eingesteckte Stellglied 13 kann nicht herausfallen.

Das Schiebewandelement 26 ist außerdem mit Plombenöffnungen 39 versehen, denen in den Seitenführungen 25a, 25b der Stirnwand 4, 5 zur Anbringung von Plomben 40 (vgl. Fig. 7) in der angehobenen Endlage des Schiebewandelementes 26 entsprechende Plombenöffnungen 41 (vgl. Fig. 4) zugeordnet sind. Bei in einer Regalebene mehreren übereinander stehenden befüllten Behältern bietet die Verplombung einen Diebstahlschutz. Denn Unbefugte können nicht ohne weiteres das Schiebewandelement 26 in die geöffnete, untere Endlage mit freiem Zugang zum Behälterinneren verschieben. Das würde vielmehr das vorherige, ohne Aufmerksamkeit zu verursachen nicht durchzuführende Entfernen der Plombe 40 erfordern.

Zum Einbau des Schiebewandelementes 26 in die Stirnwand 4, 5 ist eine der Seitenführungen 25a, 25b mit einem Rücksprung 42 ausgebildet, wie in Fig. 7 an der Seitenführung 25a zu erkennen. Dieser Rücksprung 42 bietet in der Seitenführung 25a einen taschenartigen Freiraum, in den sich das Schiebewandelement 26 einseitig mit seinem der Seitenführung 25a zugewandten Führungsprofil einstecken lässt. Das Schiebewandelement 26 kann danach mittels einer entgegen gerichteten Bewegung mit seinem anderen Führungsprofil in die andere Seitenführung 25b eingerastet werden, womit das Schiebewandelement 26 beidseitig von den Seitenführungen 25a, 25b aufgenommen wird. Der Rücksprung 42 erstreckt sich nur über eine begrenzte Länge der Seitenführung 25a, was gewährleistet, dass das Schiebewandelement 26 in den beiden Endlagen oder auch in Zwischenpositionen ohne Spiel in den Seitenführungen 25a, 25b gehalten wird. Bei Schiebebewegungen des Schiebewandelementes 26 reduzieren außerdem die in den Führungskanälen 32 des Schiebewandelementes 26 aufgenommenen Vertikalrippen 33 der Stirnwand 4, 5 Toleranzen und unterstützen das Verhindern von Verkantungen.

In der die Wandausschnitte 24 des Behälters 1 verschließenden Endlage der Schiebewandelemente 26 liegt der keilförmige Überstand 29 auf der horizontalen Stirnkante 31 der Stirnwände 4, 5 auf. Zum Freimachen eines Wandausschnitts 24 wird die Grifftasche 28 nach vorne gezogen, bis sich der Überstand 29 von der Stirnkante 31 entfernt hat. Damit das Schiebewandelement 26 nicht selbsttätig sogleich in die untere Endlage gleitet, sind beidseitig der Grifftasche 28 sich in Höhe der Keilunterseite 30 orthogonal zu den Vertikalschlitzen 27 erstreckende, rippenartige, nur gering vorspringende Erhebungen 43 vorgesehen (vgl. Fig. 6). Diese bilden einen das selbsttätige Verrutschen verhindernden, minimalen Widerstand. Dieser lässt sich durch einen geringen Kraftaufwand überwinden, so dass sich das Schiebewandelement 26 anschließend manuell kontrolliert in die untere Endlage bzw. in eine Zwischenposition verschieben lässt. Dabei gleiten die Betätigungsstege 16 der Bügelenden 15 des Stellgliedes 13 aus den U-Profilführungen 17 des Entriegelungssteges bzw. der Entriegelungszunge 19 der in der Stirnwand verbleibenden anderen Teile des Bewegungs-Umlenkungsmittels heraus.

Zum erneuten Verschließen des Wandausschnitts 24 braucht das Schiebewandelement 26 lediglich nach oben gezogen zu werden, und sobald der Überstand 29 die horizontale Stirnkante 31 des Wandausschnitts 24 überwunden hat, wobei sich gleichzeitig die Bügelenden 15 des Stellgliedes 13 mit ihren schräg verlaufenden Betätigungsstegen 16 wieder in die U-Profilführung 17 des Bewegungs-Umlenkungsmittels einfädeln, nimmt der Überstand 29 automatisch seine über die Stirnkante 31 kragende und das Schiebewandelement 26 in Position haltende Lage ein.

Sollen hingegen die Behälterwände zusammengefaltet werden, was zum Einklappen der Stirnwände 4, 5 auf den Behälterboden 6 das Entriegeln der Rastverbindung mit den Längswänden 2, 3 voraussetzt, wird in der geschlossenen Endlage der Schiebewandelemente 26 das Stellglied 13 mit den Händen angehoben (in Pfeilrichtung 14 von Fig. 1 nach oben). Der von der U-Profilführung 17 aufgenommene Betätigungssteg 16 gleitet dann nach oben, womit einhergehend das Entriegelungselement 18 mit dem Entriegelungssteg 19 horizontal in Richtung der Federzungen 10 umgelenkt wird. In der Folge werden die Federzungen 10 nach außen gedrückt und die Stirnwände 4, 5 werden entriegelt. Mit dem Loslassen des Stellgliedes 13 wird dieses durch die Rückstellkraft der vorgespannten Federlaschen 21 selbsttätig nach unten in die Ausgangslage gedrückt. Gleichzeitig erfolgt damit über ober- und unterhalb des Entriegelungselementes 18 angeformte, sich an vertikalen Versteifungsrippen 12 abstützende Federarme 22 im Zusammenspiel mit den Federlaschen 21 des Stellgliedes 13 eine automatische Rückführung der Entriegelungsstege 19, so dass die Stirnwände beim neuerlichen Aufklappen bzw. Hochstellen selbsttätig in die Rastverbindung mit den Federzungen 10 einschnappen.

### Bezugszeichenliste

- 1: Behälter / Kasten
- 2: Längswand
- 3: Längswand
- 4: Stirnwand
- 5: Stirnwand
- 6: Behälterboden
- 7: Scharnier
- 8: Flansch (Abkantung)
- 9 10: federzungenartiges Riegelmittel / Federzunge
- 11: horizontale Versteifungsrippe
- 12: vertikale Versteifungsrippe
- 13: Stellglied
- 14: Hubrichtung
- 15: Stellglied- / Bügelende
- 16: Betätigungssteg (ein Teil eines Bewegungs-Umlenkungsmittels)
- 17: U-Profilführung (ein anderes Teil eines Bewegungs-Umlenkungsmittels)
- 18: Entriegelungselement
- 19: Entriegelungssteg /-zunge
- 20: Handgriff
- 21: Federlasche
- 22: Federarm
- 23: Rastschale
- 24: Wandausschnitt
- 25a, 25b: Seitenführung
- 26: Schiebewandelement
- 27: Vertikalschlitz
- 28: Grifftasche
- 29: Überstand
- 30: Keilunterseite
- 31: Stirnkante
- 32: Führungskanal
- 33: Vertikalrippe
- 34: Aufnahme
- 35: Schiebewandnase
- 36: Trageversatz
- 37: Kreuzschlitzausnehmungen
- 38: Montageköpfe
- 39: Plombenöffnung (des Schiebewandelementes)
- 40: Plombe
- 41: Plombenöffnung (der Stirnwand)
- 42: Rücksprung
- 43: Erhebung
- 44: Steg

## Patentansprüche

1. Vorrichtung zum Entriegeln von klappbaren, am Boden (6) anscharnierten Seitenwänden (2 bis 5) von Kästen bzw. Behältern (1), von denen die beiden gegenüberliegenden Stirnwände (4, 5) mit den benachbarten Seitenwänden (2, 3) verriegelbar sind und die Entriegelung durch eine Hubbewegung eines bügelartig ausgebildeten Stellgliedes (13) erfolgt, das federnd vorgespannt an den Außenflächen der Stirnwände (4, 5) angeordnet und geführt ist, wobei dem Stellglied (13) an seinen beiden äußeren, nach oben in Hubrichtung (14) vorkragende Bügelenden (15) aufweisenden Enden Bewegungs-Umlenkungsmittel (16, 17) zugeordnet sind, die die beim Anheben des Stellgliedes (13) vertikale Bewegung in eine die Seitenwände entriegelnde horizontale Bewegung umlenken,
**dadurch gekennzeichnet,**
**dass** Entriegelungsstege (19) in die Stirnwände (4, 5) eingerastete, federzungenartige Riegelmittel (10) der Seitenwände (2, 3) beaufschlagen und aus ihrem die Stirnwände (4, 5) klammernden Rastsitz drücken, und dass das Stellglied (13) in einem Schiebewandelement (26) angeordnet ist, das in einem nach oben offenen Wandausschnitt (24) der Stirnwand (4, 5) in sich auf der Stirnwand (4, 5) fortsetzenden Seitenführungen (25a, 25b) des Wandausschnitts (24) in senkrechter Richtung parallel zur Stirnwand (4, 5) in eine den Wandausschnitt (24) verschließende oder diesen freigebende Position verschiebbar ist, und wobei die mit den Bügelenden (15) des Stellgliedes (13) zusammenwirkenden Bewegungs-Umlenkungsmittel (17, 18, 19) bei Verschiebebewegungen des Schiebewandelementes (26) in ihrer Einbaulage in der Stirnwand (4, 5) seitlich benachbart zu dem Wandausschnitt (24) verbleiben.

2. Vorrichtung nach Anspruch 1,
**dadurch gekennzeichnet,**
**dass** die Bügelenden (15) jeweils mit einem in vertikaler Richtung schräg verlaufenden Betätigungssteg (16) ausgebildet sind, die in komplementäre, schräg verlaufende U-Profilführungen (17) von links- und rechtsseitig neben dem Wandausschnitt (24) angeordneten Entriegelungselementen (18) eingreifen.

3. Vorrichtung nach Anspruch 2,
**dadurch gekennzeichnet,**
**dass** die Entriegelungselemente (18) ausgehend von ihrer die Betätigungsstege (16) aufnehmenden U-Profilführung (17) mit einem sich daran horizontal anschließenden Entriegelungssteg (19) versehen sind, der jeweils in den Eckbereichen der angrenzenden Seitenwände (2, 3) ausgebildete und in die Stirnwände (4, 5) einrastende Federzungen (10) beaufschlagt.

4. Vorrichtung nach Anspruch 3,
**dadurch gekennzeichnet,**
**dass** der horizontale Entriegelungssteg (19) auf seiner oberen und seiner unteren Stegfläche mit einem Federarm (22) ausgebildet ist, wobei sich die Federarme (22) an Versteifungsrippen (11, 12) innerhalb der Stirnwand (4, 5) abstützen.

5. Vorrichtung nach einem der Ansprüche 1 bis 4,
**dadurch gekennzeichnet,**
**dass** das Schiebewandelement (26) eine an seinem unteren Ende ausgeformte, flexible Grifftasche (28) aufweist, die mit einem in das Behälterinnere gerichteten Überstand (29) ausgebildet ist, der sich in der den Wandausschnitt (24) verschließenden Position auf die horizontale Stirnkante (31) des Wandausschnitts (24) legt.

6. Vorrichtung nach Anspruch 5,
**dadurch gekennzeichnet,**
**dass** der Überstand (29) von unten nach oben sich keilförmig verjüngend verlaufend ausgebildet ist.

7. Vorrichtung nach Anspruch 5 oder 6,
**dadurch gekennzeichnet,**
**dass** die Grifftasche (28) über Vertikalschlitze (27) mit Luft in dem Schiebewandelement (26) angeordnet ist.

8. Vorrichtung nach einem der Ansprüche 5 bis 7,
**gekennzeichnet durch**
einen oberhalb der Grifftasche (28) etwa in der Mitte zwischen den Vertikalschlitzen (27) angeodneten, die maximale Bewegungsfreiheit der Grifftasche (28) bei Zugbeaufschlagung festlegenden Steg (44).

9. Vorrichtung nach einem der Ansprüche 5 bis 8,
**dadurch gekennzeichnet,**
**dass** dem Überstand (29) in der nach unten verschobenen Endlage des Schiebewandelementes (26) in der Stirnwand (4, 5) eine Aufnahme (34) zugeordnet ist.

10. Vorrichtung nach einem der Ansprüche 7 bis 9,
**gekennzeichnet durch**
in Höhe der der Stirnkante (31) des Wandausschnitts (24) aufliegenden Fläche des Überstands (29) auf der Innenseite des Schiebewandelementes (26) orthogonal zu den Vertikalschlitzen (27) linienförmig verlaufend vorgesehene Erhebungen (43).

11. Vorrichtung nach einem der Ansprüche 1 bis 10,
**dadurch gekennzeichnet,**
**dass** das Schiebewandelement (26) über seine gesamte Höhe nach innen offene, voneinander beabstandete Führungskanäle (32) aufweist, in deren Verlängerung auf der Außenseite der Stirnwand (4, 5) bis zu deren Fussende reichende, in die Führungskanäle (32) eingreifende Vertikalrippen (33) ausgebildet sind.

12. Vorrichtung nach einem der Ansprüche 1 bis 11,
**dadurch gekennzeichnet,**
**dass** die Seitenführungen (25a, 25b) der Stirnwand (4, 5) am oberen Ende des Wandausschnitts (24) mit einander zugewandt jeweils einem schulterartigen Trageversatz (36) ausgebildet sind, die von unten her offene Hohlräume aufweisen, in die in der angehobenen Endstellung des Schiebewandelementes (26) an dessen oberen Eckbereichen hochstehend angeformte Schiebewandnasen (35) eintauchen.

13. Vorrichtung nach einem der Ansprüche 1 bis 12,
**dadurch gekennzeichnet,**
**dass** eine Seitenführung (25a) über einen Teilabschnitt unterhalb des Wandausschnitts (24) mit einem Rücksprung (42) ausgebildet ist.

14. Vorrichtung nach einem der Ansprüche 1 bis 13,
**dadurch gekennzeichnet,**
**dass** die Seitenführungen (25a, 25b) und das Schiebewandelement (26) mit Plombenöffnungen (39, 41) versehen sind, die in der angehobenen Endlage des Schiebewandelementes (26) zur Anbringung einer Plombe (40) fluchtend verlaufen.

15. Vorrichtung nach einem der Ansprüche 1 bis 14,
**gekennzeichnet durch**
Kreuzschlitzausnehmungen (37) des Schiebewandelementes (26) zur Aufnahme von Montageköpfen (38) des Stellgliedes (13).

## Claims

1. A device for unlocking foldable side walls (2 to 5) which are hinged on the base (6) of boxes and/or containers (1), of which the two opposing side walls (4, 5) can be locked to the adjacent side walls (2, 3), and unlocking takes place by a lifting movement of a bracket-like actuator (13) which is arranged and guided in a resiliently preloaded manner on the outer surfaces of the end walls (4, 5), wherein the actuator (13) is allocated movement-deflecting means (16, 17) at its both ends which comprise bracket ends (15) upwardly protruding in the lifting direction (14), which movement-deflecting means deflect the vertical movement during lifting of the actuator (13) into a horizontal movement that unlocks the side walls,
**characterized in**
**that** unlocking crosspieces (19) act on spring-tongue-like locking means (10) of the side walls (2, 3), which locking means are latched into the end walls (4, 5), and force them out of their latching seat in which they clamp the end walls (4, 5), and that the actuator (13) is arranged in a sliding wall element (26) which, in an upwardly open wall cutout (24) of the end wall (4, 5), in lateral guides (25a, 25b) of the wall cutout (24), which lateral guides continue on the end wall (4, 5), can be displaced in the vertical direction parallel to the end wall (4, 5) into a position in which it closes or releases the wall cutout (24), and wherein during displacement movements of the sliding wall element (26), the movement-deflecting means (17, 18, 19) which interact with the bracket ends (15) of the actuator (13) remain in their installation position in the end wall (4, 5) laterally adjacent to the wall cutout (24).

2. The device according to claim 1,
**characterized in**
**that** the bracket ends (15) are in each case provided with an actuator crosspiece (16) which runs oblique in the vertical direction, which actuator crosspieces engage in complementary, obliquely running U-profile guides (17) of unlocking elements (18) which are arranged on the left and the right side next to the wall cutout (24).

3. The device according to claim 2,
**characterized in**
**that** extending from their U-profile guide (17) receiving the actuator crosspieces (16), the unlocking elements (18) are provided with an unlocking crosspiece (19) that is horizontally connected to said U-profile guide, which unlocking crosspiece acts on spring tongues (10) which are in each case formed in the corner regions of the adjacent side wall (2, 3) and latch into the end walls (4, 5).

4. The device according to claim 3,
**characterized in**
**that** the horizontal unlocking crosspiece (19), on its upper and lower crosspiece surfaces, is provided with a spring arm (22), wherein the spring arms (22) are supported on stiffening ribs (11, 12) within the end wall (4, 5).

5. The device according to any one of the claims 1 to 4,
**characterized in**
**that** the sliding wall element (26) has a flexible grip pocket (28) which is formed at its lower end and is provided with a protrusion (29) which is directed into the container interior and which, in the position closing the wall cutout (24), rests on the horizontal front edge (31) of the wall cutout (24).

6. The device according to claim 5,
**characterized in**
**that** the protrusion (29) is formed to narrow in a wedge-shaped manner from bottom to top.

7. The device according to claim 5 or claim 6,
**characterized in**
**that** the grip pocket (28) is arranged via vertical slots (27) and with clearance in the sliding wall element (26).

8. The device according to any one of the claims 5 to 7,
**characterized by**
a crosspiece (44) which is arranged above the grip pocket (28) approximately in the middle between the vertical slots (27), which crosspiece defines the maximum freedom of movement of the grip pocket (28) under tensile load.

9. The device according to any one of the claims 5 to 8,
**characterized in**
**that** in the downwardly displaced end position of the sliding wall element (26) in the end wall (4, 5), the protrusion (29) is allocated a receptacle (34).

10. The device according to any one of the claims 7 to 9,
**characterized by**
elevations (43) which are provided at the height of the surface of the protrusion (29), which surface rests on the front edge (31) of the wall cutout (24) on the inner side of the sliding wall element (26), and which elevations run linearly orthogonal to the vertical slots (27).

11. The device according to any one of the claims 1 to 10,
**characterized in**
**that** the sliding wall element (26), over its entire height, has guiding channels (32) which are spaced apart from each other and are open toward the inside, and in the extension of which, on the outside of the end wall (4, 5), vertical ribs (33) are formed which extend up to the bottom end of said end wall and engage into the guiding channels (32).

12. The device according to any one of the claims 1 to 11,
**characterized in**
**that** the lateral guides (25a, 25b) are provided on the upper end of the wall cutout (24) with in each case one shoulder-like carrying projection (36) which face each other and which comprise cavities which are open at the lower side and in which in the raised end position of the sliding wall element (26), sliding wall noses (35) plunge which are molded in an upright position on the upper corner regions of said sliding wall element.

13. The device according to any one of the claims 1 to 12,
**characterized in**
**that** a lateral guide (25a) is provided with a recess (42) extending over a section below the wall cutout (24).

14. The device according to any one of the claims 1 to 13,
**characterized in**
**that** the lateral guides (25a, 25b) and the sliding wall element (26) are provided with lead seal openings (39, 41) which, in the raised end position of the sliding wall element (26), are in alignment for attaching a lead seal (40).

15. The device according to any one of the claims 1 to 14,
**characterized by**
cross slot recesses (37) of the sliding wall element (26) for receiving mounting heads (38) of the actuator (13).

## Revendications

1. Dispositif pour le déverrouillage de parois latérales (2 à 5) pivotantes, fixées au sol (6) par des charnières et appartenant à des armoires ou des conteneurs (1), parmi lesquelles les deux parois frontales opposées (4, 5) peuvent être verrouillées avec les parois latérales voisines (2, 3), le déverrouillage étant ainsi réalisé par un mouvement de levage d'un organe de réglage (13) conçu comme un étrier agencé et guidé sur les surfaces extérieures des parois frontales (4, 5), tout en étant précontraint par ressort, dans lequel l'organe de réglage (13) comporte, à ses deux extrémités extérieures comportant des extrémités d'étrier (15) faisant saillie vers le haut dans la direction de levage (14), des moyens de déviation de mouvement (16, 17) transformant un mouvement vertical en un mouvement horizontal déverrouillant les parois latérales lors du levage de l'organe de réglage (13),
**caractérisé en ce que**
des branches de déverrouillage (19) sollicitent des moyens de verrouillage (10) appartenant aux parois latérales (2, 3), du genre langues élastiques enclenchées dans les parois frontales (4, 5), tout en les forçant hors de leur enclenchement dans les parois frontales (4, 5), et **en ce que** l'organe de réglage (13) est agencé dans un élément de paroi coulissant (26) apte à être déplacé, dans une section de paroi (24) ouverte vers le haut de la paroi frontale (4, 5), dans des guidages latéraux (25a, 25b) de la section de paroi (24) se prolongeant sur la paroi frontale (4, 5), entre une position fermant la section de paroi (24) et une position libérant celle-ci, parallèlement à la paroi frontale (4, 5) dans la direction verticale, et dans lequel les moyens de déviation de mouvement (17, 18, 19) coopérant avec les extrémités d'étrier (15) de l'organe de réglage (13) restent latéralement adjacents à la section de paroi (24) dans leur position de montage dans la paroi frontale (4, 5), lors des mouvements de coulissement de l'élément de paroi coulissant (26).

2. Dispositif selon la revendication 1,
**caractérisé en ce que**
les extrémités d'étrier (15) sont conçues chacune avec une branche d'actionnement (16) s'étendant en biais dans la direction verticale et s'engageant dans des guidages de profil en U (17) complémentaires disposés en biais et appartenant à des éléments de déverrouillage (18) agencés du côté gauche et du côté droit à côté de la section de paroi (24).

3. Dispositif selon la revendication 2,
**caractérisé en ce que**
à partir de leur guidage de profil en U (17) accueillant les branches d'actionnement (16), les éléments de déverrouillage (18) sont pourvus d'une branche de déverrouillage (19) prolongeant celui-ci horizontalement et sollicitant des langues élastiques (10) formées respectivement dans les régions de coin des parois latérales (2, 3) adjacentes et enclenchées dans les parois frontales (4, 5).

4. Dispositif selon la revendication 3,
**caractérisé en ce que**
la branche de déverrouillage horizontale (19) est conçue avec un bras élastique (22) respectivement sur sa surface de branche supérieure et inférieure, les bras élastiques (22) s'appuyant sur des nervures de renforcement (11, 12) à l'intérieur de la paroi frontale (4, 5).

5. Dispositif selon l'une des revendications 1 à 4,
**caractérisé en ce que**
l'élément de paroi coulissant (26) comporte une poignée souple (28) formée à son extrémité inférieure, conçue avec une saillie (29) orientée vers l'intérieur du conteneur et s'appliquant sur l'arête frontale horizontale (31) de la section de paroi (24), dans la position fermant la section de paroi (24).

6. Dispositif selon la revendication 5,
**caractérisé en ce que**
la saillie (29) est conçue de manière s'affiner en cône du bas vers le haut.

7. Dispositif selon la revendication 5 ou 6,
**caractérisé en ce que**
la poignée (28) est agencée sur des fentes verticales (27) avec de l'air dans l'élément de paroi coulissant (26).

8. Dispositif selon l'une des revendications 5 à 7,
**caractérisé par**
une branche (44) agencée à peu près au milieu entre les fentes verticales (27) et fixant la liberté de mouvement maximale de la poignée (28) lors d'une traction.

9. Dispositif selon l'une des revendications 5 à 8,
**caractérisé en ce que**
une admission (34) dans la paroi frontale (4, 5) est attribuée à la saillie (29), dans la position basse finale de l'élément de paroi coulissant (26).

10. Dispositif selon l'une des revendications 7 à 9,
**caractérisé par**
des surélévations (43) s'étendant en forme de lignes du côté intérieur de l'élément de paroi coulissant (26), orthogonalement aux fentes verticales (27), et prévues à la hauteur de la surface de la saillie (29) qui repose sur l'arête frontale (31) de la section de paroi (24).

11. Dispositif selon l'une des revendications 1 à 10,
**caractérisé en ce que**
l'élément de paroi coulissant (26) comporte, sur l'ensemble de sa hauteur, des canaux de guidage (32) espacés entre eux et ouverts vers l'intérieur, dans le prolongement desquels sont formées des nervures verticales (33) s'engageant dans les canaux de guidage (32) et s'étendant du côté extérieur de la paroi frontale (4, 5), jusqu'à l'extrémité inférieure de celle-ci.

12. Dispositif selon l'une des revendications 1 à 11,
**caractérisé en ce que**
à l'extrémité supérieure de la section de paroi (24), les guidages latéraux (25a, 25b) de la paroi frontale (4, 5) sont conçus avec des déports de support (36) respectifs tournés l'un vers l'autre, du genre épaules, comportant des espaces creux ouverts par le bas, dans lesquels plongent des nez de paroi coulissante (35) formés de manière à faire saillie sur les régions de coin supérieures de l'élément de paroi coulissant (26), dans la position haute finale de celui-ci.

13. Dispositif selon l'une des revendications 1 à 12,
**caractérisé en ce que**
un guidage latéral (25a) est conçu avec un renfoncement (42) dans une section partielle sous la section de paroi (24).

14. Dispositif selon l'une des revendications 1 à 13,
**caractérisé en ce que**
les guidages latéraux (25a, 25b) et l'élément de paroi coulissant (26) sont pourvus d'ouvertures de plombage (39, 41) s'étendant en affleurement pour la fixation d'un plombage (40), dans la position haute finale de l'élément de paroi coulissant (26).

15. Dispositif selon l'une des revendications 1 à 14,
**caractérisé par**
des évidements en fentes en croix (37) dans l'élément de paroi coulissant (26), pour l'admission de tête de montage (38) de l'organe de réglage (13).
